# EUROPÄISCHE PATENTSCHRIFT

(11) **EP 1 250 519 B1**
(45) Veröffentlichungstag und Bekanntmachung des Hinweises auf die Patenterteilung: **15.03.2006**
(21) Anmeldenummer: 00992089.3
(22) Anmeldetag: 23.12.2000
(51) Int. Cl.: F01L 9/00

(54) **VENTILABSTIMMUNG MIT HILFE DER ABGASWERTE UND DER LAMBDASONDE FÜR EINEN VERBRENNUNGSMOTOR**
METHOD FOR OPERATING AN INTERNAL COMBUSTION ENGINE
PROCEDE D'EXPLOITATION D'UN MOTEUR A COMBUSTION INTERNE

(30) Priorität: 14.01.2000 DE 10001196; 29.09.2000 DE 10048263
(43) Veröffentlichungstag der Anmeldung: 23.10.2002
(73) Patentinhaber: Continental Teves AG & Co. oHG, 60488 Frankfurt (DE)
(72) Erfinder: BURGDORF, Jochen, 63075 Offenbach (DE); GIERS, Bernhard, 60320 Frankfurt (DE); VOLZ, Peter, 64291 Darmstadt (DE)
(86) Internationale Anmeldenummer: PCT/EP2000/013254
(87) Internationale Veröffentlichungsnummer: WO 2001/051775

(56) Entgegenhaltungen:
- DE-A- 19 534 878
- US-A- 5 377 654
- US-A- 5 419 301
- US-A- 5 868 108

## Beschreibung

Die Erfindung betrifft ein Verfahren zum Betrieb eines Verbrennungsmotors nach dem Oberbegriff des Patentanspruchs 1.

In der Zeitschrift Auto Motor und Sport, Ausgabe 17, 1999, ist auf Seite 49 bereits ein elektrohydraulisches Ventilbetätigungssystem für einen Verbrennungsmotor erläutert, das einen von einer Nockenwelle betätigten Stößel aufweist, der nicht unmittelbar, sondern mittels Hydrauliköl (Motoröl) auf ein Gaswechselventil (Einlassventil) im Zylinderkopf des Verbrennungsmotors einwirkt. Der Druck der Hydraulikflüssigkeit pflanzt sich dabei über einen Bremskolben auf das Gaswechselventil fort, wobei abhängig von der Ventilschaltstellung eines im Zylinderkopf integrierten Elektromagnetventils sich diese Hydraulikölmenge und damit auch der Hub des Gaswechselventils im Zylinderkopf variieren lässt. Infolge von Fertigungstoleranzen für vorgenannte Bauteile ist eine Streuung der Ventilöffnungszeiten nicht auszuschließen, so dass gerade im Hinblick auf die Mehrzylinderbauweise des Verbrennungsmotors ungleiche Zylinderfüllungen zwangsläufig auch zu einer Streuung der Abgasemissionen führen.

Aus der gattungsbildenden US-A-5419301 ist bereits ein Verfahren zum Betrieb eines mehrzylindrigen Verbrennungsmotors bekannt geworden, dessen Gaswechselventile mittels mehrerer Elektromagnetventile zylinderselektiv auf eine gewünschte Ventilöffnungscharakteristik variabel einstellbar sind, wozu die Elektromagnetventile mittels elektrischer Impulse von variabler Dauer zu unterschiedlich gewählten Zeitpunkten betätigt werden.

Die Aufgabe der vorliegenden Erfindung ist es, ein Verfahren zum Betrieb eines mehrzylindrigen Verbrennungsmotors zu entwickeln, mit dem sich die Zylinderfüllungen aller Motorzylinder unter Berücksichtigung minimaler Abgaswerte angleichen lassen.

Diese Aufgabe wird erfindungsgemäß durch ein Verfahren mit den Merkmalen des Patentanspruchs 1 gelöst.

Weitere Merkmale, Vorteile und Anwendungsmöglichkeiten der Erfindung gehen im nachfolgenden aus der Beschreibung eines anhand mehrerer Zeichnungen erläuterten Ausführungsbeispiels hervor.

Es zeigen:
- Fig. 1: eine Prinzipdarstellung eines elektrohydraulischen Ventilbetätigungssystems,
- Fig. 2: die aus dem Ventilbetätigungssystem nach Fig. 1 resultierende variable Ventilverstellung der Gaswechselventile, veranschaulicht durch mehrere Ventilhubkurven,
- Fig: 3: eine Erläuterung einzelner Verfahrensschritte anhand eines Programmablaufplans, welche die Vergleichmäßigung bzw. Synchronisierung der Ventilsteuerzeiten aller Motorzylinder unter Berücksichtigung minimaler Abgaswerte ermöglichen,
- Fig. 4: eine aus dem Programmablaufplan nach Fig. 3 repräsentative Strom-, Spannugsimpuls,- und Hubkennlinie für eines der Elektromagnetventile des Ventilbetätigungs- bzw. Einspritzsystems.

Die Fig. 1 offenbart eine Prinzipdarstellung eines elektrohydraulischen Ventilbetätigungssystems, mit einem im Zylinderkopf 1 eines Verbrennungsmotors angeordneten Ventiltrieb, bestehend aus einer Nockenwelle 2, einer Stößelbaugruppe 3 und einem in den Ansaugkanal 4 des Verbrennungsmotors sich als Einlassventil erstreckenden Gaswechselventils 5. Das Gaswechselventil 5 wird nicht unmittelbar durch die Stößelbaugruppe 3, sondern mittels eines von der Motorölpumpe 6 bereitgestellten Druckmittelvolumens hinsichtlich des Bewegungsablaufs variabel betätigt, wozu in den Zylinderkopf 1 ein Elektromagnetventil 7 eingesetzt ist, um das zwischen der Stößelbaugruppe 3 und dem Gaswechselventil 5 eingespannte Druckmittelvolumen variieren zu können. Da es sich um einen mehrzylindrigen Verbrennungsmotor handelt, sind entsprechend der Anzahl der Gaswechselventile auch die bereits eingangs erwähnten übrigen Bauteile des elektrohydraulischen Ventilbetätigungssystem mehrfach vorhanden. Das Ventilbetätigungssystem weist ferner je Motorzylinder einen Zwischenspeicher 8 auf, der im Bedarfsfall überschüssiges Druckmittelvolumen, das nicht zur Regelung des Ventilbetätigungssystem benötigt wird, aufnimmt. Außerdem ist in dem Ansaugkanal 4 ein Einspritzventil 20 angeordnet, das gleichfalls wie das Elektromagnetventil 7 mittels variabler Ansteuerspannung und/oder variablem Ansteuerstrom zum Abgleich aller Motorzylinder auf einheitliche Einspritzmengen betrieben werden kann.

Die abbildungsgemäße Prinzipdarstellung des elektrohydraulischen Ventilbetätigungssystems ist folglich regelungstechnisch für einen mehrzylindrigen und damit mehrventiligen Verbrennungsmotor ausgelegt, mit der Aufgabe, für jeden Motorzylinder den Ventilhub elektrohydraulisch beeinflussen zu können. Bei hohen Motordrehzahlen stehen nur wenige Millisekunden zur Ansteuerung der Elektromagnetventile 7 zur Verfügung.

Durch ein geeignetes Verfahren zum Betrieb des Verbrennungsmotors können die Systemtoleranzen in der Ansteuerung, dem magnetischen Kreis und die Bauteiltoleranzen innerhalb des Ventiltriebs nicht mehr zu einer unakzeptablen Streuung der Ventilöffnungsquerschnitte führen, da nunmehr jeweils der hydraulische Steuerdruck zwischen der Stößelbaugruppe 3 und dem zugehörigen Gaswechselventil 5 erfindungsgemäß durch die Regelung der am Elektromagnetventil 7 angelegten Ventilschaltspannung bzw. des Ventilstroms als Funktion des Kurbelwinkels individuell für jeden Motorzylinder eingestellt wird, so daß sich pro Arbeitsspiel gleiche Ventilhübe für alle Gaswechselventile 5 ergeben. Dies wäre theoretisch auch unter Zuhilfenahme von Wegsensoren im Bereich der Gaswechselventile technisch möglich. Diese Lösung scheidet aber aus Kosten- und Bauaufwandsgründen aus. Ferner ist zu beachten, dass die Abgasemission üblicherweise mittels einer einzigen Lambda-Sonde je Zylinderreihe eingeregelt wird.

Die Fig. 2 zeigt beispielhaft die mit dem vorgestellten variablen Ventilbetätigungssystem nach Fig. 1 grundsätzlich einstellbaren Ventilhubkurven, die ausgehend von einem auf der Abszisse dargestellten maximalen Nockenwellenwinkel auch für reduzierte Ventilöffnungsspiele von 40 Grad ,80 Grad sowie 120 Grad Nockenwellenwinkel aufgetragen sind. Entlang der Ordinate ist der für jeden Nockenwellenwinkel mögliche Ventilhub aufgetragen, der zwangsläufig mit dem kleinsten Nockenwellenwinkel von 40 Grad auch den kleinsten Ventilhub von etwa 3,8 mm aufweist.

Die Fig. 3 zeigt erfindungsgemäß die einzelnen Verfahrensschritte zur Vergleichmäßigung der Ventilhübe und damit der Ventilöffnungszeiten für sämtliche Gaswechselventile 5 eines mehrzylindrigen Verbrennungsmotors, der vorzugsweise mit dem aus Fig. 1 bekannten elektrohydraulischen Ventilbetätigungssystem ausgerüstet ist. Unter Beachtung des Programmablaufs nach Fig. 3 lassen sich die eingangs bereits erwähnten systembedingten Unwägbarkeiten und Toleranzen in der Ansteuerung der Elektromagnetventile 7 sowie im Ventiltrieb derart ausregeln, dass jedes Ventilbetätigungssystem bei laufendem Verbrennungsmotor selektiv auf eine optimale Abgasemission abgestimmt wird, wobei die gewonnenen Ansteuerparameter für die Elektromagnetventile 7 in einem Datenspeicher abgelegt werden. Hierzu wird der Verbrennungsmotor vorzugsweise im Drehzahlband betrieben, in dem sich unzulässige Abweichungen der Abgasemission der einzelnen Motorzylinder voneinander ergeben. Die Abgasemission wird auf an sich bekannte Weise über einen Lambda-Regelkreis erfasst. Die Ansteuerspannung bzw. Ansteuerströme eines jeden Elektromagnetventils 7 werden dann gemäß dem Programmablaufplan variiert und zylinderselektiv im Datenspeicher abgelegt und als Funktion der Motordrehzahl parameterhaft erfasst. Aufbauend auf dem so von Zylinder zu Zylinder festgelegten Parameterkennfeld erfolgt die gesamte Ansteuerung der Elektromagnetventile 7.

Das Verfahren zur Bestimmung der exakt synchronisierten Ventilsteuerzeiten wird nunmehr im einzelnen anhand des Programmablaufplans nach Fig. 3 erläutert.

In jedem Betrieb des Verbrennungsmotors erfolgt zum Zwecke der Ansteuerung und damit konkret zum Abgleich der Gaswechselventile 5 untereinander eine Initialisierung der Elektromagnetventile 7 aller Motorzylinder gemäß einem ersten Operationsschritt 9. In einem zweiten Operationsschritt 10 wird der schlechteste Abgaswert initiiert sowie die Anzahl der Iterationsschritte sowie die Iterationsschrittweite festgelegt. In einem dritten Operationsschritt gemäß der Raute 11 wird festgestellt, ob sich die Motordrehzahl in einem vorgegebenen Drehzahlband befindet. Wenn diese Bedingung nicht erfüllt ist, erfolgt über eine Schleife 11a eine erneute Abfrage der Motordrehzahl aus dem Motorsteuergerät. Nur wenn sich der Verbrennungsmotor in dem vorgegebenen, insbesondere abgaskritischen Drehzahlband befindet, in dem ein Abgleichprozess der Elektromagnetventile 7 erfolgen soll, folgt der Aufruf eines Unterprogramms gemäß dem Operationsschritt 12, in dem in einem Datenspeicher des Motorsteuergeräts ein aktuell gültiger und stabilisierter Abgaswert eingelesen wird, was beispielhaft über eine Verknüpfung zu einem Lambda-Regelkreis des Motormanagements geschehen kann. Danach wird gemäß der nachfolgenden Raute 13 überprüft, ob der aktuelle Abgaswert besser als der bisher gespeicherte Abgaswert ist. Ist diese Forderung erfüllt, wird im nächsten Schritt 14 der aktuelle Ansteuerwert für das zu aktivierende Elektromagnetventil 7 als Funktion der Motordrehzahl und des zugehörigen Motorzylinders gespeichert. Ist jedoch die Forderung nach einem verbesserten Abgaswert nach Schritt 13 nicht erfüllt, wird anstelle dem Schritt 14 über die Schleife 14a das Iterationsverfahren und damit die Ventilverstellung für den gegenwärtig betroffenen Motorzylinder fortgesetzt. Im Operationsschritt 16 wird überprüft, ob sämtliche Iterationsschritte durchlaufen sind. Sofern nicht alle Iterationsschritte durchlaufen sind, erfolgt über die Schleife 16a eine Wiederholung des Ventilabgleichverfahrens beginnend ab der Raute 2. Sofern aber sämtliche Iterationsschritte abgeschlossen sind, wird gemäß dem Feld 17 das nächste Elektromagnetventil 7 erfaßt. Im Schritt 18 wird überprüft, ob die Elektromagnetventile 7 aller Motorzylinder adaptiert sind. Im Falle einer Verneinung erfolgt sodann über die Schleife 18a eine Wiederholung des Ablaufdiagramms beginnend mit dem Operationsschritt 10. Ist hingegen die Adaption aller Motorzylinder abgeschlossen, dann ist das hiermit erläuterte Ventilabgleichverfahren mit dem Schritt 19 beendet.

Erfasst man diesen Ventilabgleichprozess für die einzelnen Motorzylinder durch einen geeigneten Algorithmus, so lässt sich auf verhältnismäßig einfache Weise der Versatz der Ventilsteuerzeiten gegenüber einer nominalen, d.h. nur Kurbelwellendrehwinkel-bestimmenden Vorgabe ermitteln, um hier den Optimierungsparameter Abgasqualität einzustellen.

In einer Erweiterung des Grundgedankens können Werte für verschiedene Drehzahlbereiche ermittelt und in einem Datenspeicher des Motormanagements bzw. Motorsteuergeräts abgelegt werden. Hierdurch kann ein Kennfeld oder ein Parametersatz für eine mathematische Beschreibung ermittelt werden.

Zur Bestimmung der Parameter kann der Algorithmus in einem Messlauf benutzt werden. Darüber hinaus kann der Algorithmus aber auch im normalen Betriebsmodus des Verbrennungsmotors genutzt werden, um beispielsweise eine Optimierung der Parameter, z.B. dem Einfluss der Alterung von Bauteilen entgegenzuwirken. Hierzu wäre dann der Operationsschritt 2 nach Fig. 3 zu modifizieren und die Motordrehzahl als Index im Kennfeld anzugeben.

Zusammenfassend wird somit ein Verfahren zum Betrieb eines Verbrennungsmotors dargestellt, das durch Variation der Ansteuerzeitpunkte der Elektromagnetventile 7 und damit der synchronen Betätigung der Gaswechselventile 5 (Einlaßventile) eine Optimierung der Abgaswerte ermöglicht, indem gewissermaßen durch ein nach Figur 3 beschriebenes Suchverfahren die Ansteuerungsparameter der Elektromagnetventile 7 variiert werden. Hierdurch wird für ein Gütekriterium oder auch mehrere Gütekriterien eine optimale Ventilansteuerung erreicht.

Unter Bezug auf den Programmablaufplan nach Fig. 3 ergibt sich somit für jeden Motorzylinder eine optimierte Stromkennlinie nach Fig. 4 für das jeweils zu aktivierende Elektromagnetventil 7, wobei jeweils der optimale Stromverlauf als Funktion der Zeit und damit proportional zum Motorkurbelwinkel sowie durch den Triggerpunkt T bestimmt wird. Aus dem erfindungsgemäßen Abgleichprozess resultiert eine sägezahnförmige Stromverlaufskennlinie, die mit einem vergleichsweise geringen Ruhestrom I1 (Einschaltstrom) beginnt, die mit dem Anstieg auf den Erregerstrom I2 gleichzeitig den Magnetanker des Elektromagnetventils 7 in Bewegung versetzt und in Offenstellung hält, bis durch das Absenken des Erregerstroms I2 auf den Haltestrom I3, der vom Betrag her geringfügig größer ist als der Ruhestrom I1, den Triggerpunkt T erreicht ist, so dass sich der Magnetanker des Elektromagnetventils 7 wieder in seine ursprüngliche Ruhestellung bewegt. Der Triggerpunkt T ist aufgrund des in Fig. 3 dargestellten Verfahrens für jedes Elektromagnetventil 7 und damit für jedes Gaswechselventil 5 im Motorzylinder in einem Datenspeicher des Motorsteuergeräts erfasst. Der zeitliche Verlauf des Stromimpulses als auch die Bewegungen des Magnetankers sind unterhalb der Stromkennlinie phasenidentisch aufgetragen, womit eine direkte Zuordnung der Stromimpulsdauer und der Magnetankerbewegung zur Stromkennlinie möglich ist.

Zusammenfassend ergibt sich ein Ventilansteuerverfahren, bei dem für jeden Motorzylinder die Abgasemission gemessen werden und bei dem mit dem Ziel auf optimierte Abgaswerte anschließend alternierend die Ansteuerspannung bzw. der Ansteuerstrom als Funktion des Motorkurbelwinkels für jedes Elektromagnetventil 7 variiert wird sowie der optimale Triggerpunkt T bestimmt wird. Die während des Verfahrens ermittelten optimale Schaltpunkte der Elektromagnetventile 7 werden somit für jeden Motorzylinder individuell erfaßt und als Funktion der Motordrehzahl als Parameterfeld im Datenspeicher des Motorsteuergeräts abgespeichert. Aufbauend auf diesem festgelegten Parameterfeld erfolgt somit eine zylinderselektive Ventilansteuerung, die im vorliegenden Beispiel letztlich zu gleichen Ventilhüben der Gaswechselventile 5 führt.

Die Ventilhübe der Elektromagnetventile 7 müssen aber nicht unbedingt gleich sein, sondern können zur Lösung der gestellten Aufgabe vielmehr bedarfsgerecht und damit wunschgerecht variiert werden. Nach diesem Ventilsteuerverfahren können auch die Toleranzen der Einspritzmenge durch zylinderselektive Ansteuerung der Einspritzventile 20 abgeglichen werden.

Die Erfindung ist nicht auf das konstruktive Ausführungsbeispiel nach Figur 1 beschränkt, sondern auch für alternative Ventiltriebkonstruktionen geeignet, die beispielsweise eine direkte elektromagnetische Betätigung der Gaswechselventile vorsehen und die entweder eine Saugrohr- oder Direkteinspritzung aufweisen.

### Bezugszeichenliste

- 1: Zylinderkopf
- 2: Nockenwelle
- 3: Stößelbaugruppe
- 4: Ansaugkanal
- 5: Gaswechselventil
- 6: Motorölpumpe
- 7: Elektromagnetventil
- 8: Zwischenspeicher
- 9-19: Operationsschritte
- 20: Einspritzventil

## Patentansprüche

1. Verfahren zum Betrieb eines mehrzylindrigen Verbrennungsmotors, dessen Gaswechselventile (5) entweder direkt elektromagnetisch oder mittels eines elektrohydraulischen, mehrere Elektromagnetventile (7) aufweisenden Ventilbetätigungssystems hinsichtlich der Ventilöffnungscharakteristik variabel einstellbar sind, wobei die Elektromagnetventile (7) zwecks Abgleich aller Gaswechselventile (5) auf eine gewünschte Ventilöffnungscharakteristik im Betrieb des Verbrennungsmotors zylinderselektiv mittels variabler Ansteuerspannungen und/oder Ansteuerströme (I1, I2, I3) betrieben werden, **dadurch gekennzeichnet, dass** der Abgleich der Ventilöffnungscharakteristik aller Gaswechselventile (5) in einem Datenspeicher eines Motorsteuergeräts erfolgt, und zwar durch nachfolgende Verfahrensschritte:
a) Initialisierung der Anzahl der Elektromagnetventile (7) und/oder Einspritzventile (20) aller Motorzylinder,
b) Initialisierung des Abgaswertes mit dem höchsten Emissionsgrad sowie Festlegung der Anzahl der Iterationsschritte und Iterationsschrittweite,
c) Überprüfen, ob die vorgegebene Motordrehzahl, insbesondere die Motordrehzahl bei hohem Abgasgehalt, eingehalten ist, in der eine unzulässige, zylinderselektive Streuung der Abgaswerte zu erwarten ist, ansonsten ist Schritt c) zu wiederholen,
d) Einlesen des aktuell gültigen und stabilisierten Abgaswertes in den Datenspeicher,
e) Vergleichen des aktuellen Abgaswertes mit dem zuvor im Kennfeld des Datenspeichers abgelegten Abgaswertes,
f) Speicherung des aktuellen Abgaswertes im Datenspeicher, gegebenenfalls in Abhängigkeit von der Motordrehzahl, sofern der aktuelle Abgaswert besser ist als der ursprüngliche im Kennfeld des Datenspeichers abgelegte Abgaswert,
g) Iterationsschritte fortsetzen und Elektromagnetventile (7) verstellen,
h) Prüfen, ob weitere Iterationsschritte folgen sollen,
i) Prüfen, ob die Ansteuerparameter aller Elektromagnetventile (7) im Datenspeicher ermittelt wurden, falls nicht, nächstes Elektromagnetventil (7) auswählen und die Operation bei Schritt b) fortsetzen.

2. Verfahren nach Anspruch 1, **dadurch gekennzeichnet, dass** der Abgleich aller Elektromagnetventile (7) in Abhängigkeit von den zylinderselektiven Abgasemissionen des Verbrennungsmotors erfolgt.

## Claims

1. Method for operating a multi-cylinder internal combustion engine having gas exchange valves (5) which are variably adjustable with respect to the valve opening characteristics either directly electromagnetically or by means of an electrohydraulic valve actuation system which includes several electromagnetic valves (7), wherein the electromagnetic valves (7) for adaptation of all gas exchange valves (5) to a desired valve opening characteristics are operated cylinder-selectively in the operation of the internal combustion engine by means of variable actuating voltages and/or actuating currents (I1, I2, I3),
**characterized in that** the adaptation of the valve opening characteristics of all gas exchange valves (5) is preferably effected in a data memory of an engine control device, namely, by the following process steps:
a) initialize the number of the electromagnetic valves (7) and/or injection valves (20) of all engine cylinders,
b) initialize the exhaust gas value with the highest degree of emission and define the number of iteration steps and the iteration step width,
c) check whether the predetermined engine speed, especially the engine speed at a high exhaust emission, is maintained where an inadmissible cylinder-selective spreading of the exhaust gas values is to be expected, otherwise step c) shall be repeated,
d) read the currently valid and stabilized exhaust gas value into the data memory,
e) compare the current exhaust gas value with the exhaust gas value previously stored in the performance graph of the data memory,
f) store the current exhaust gas value in the data memory, in case of need, in dependence on the engine speed, if the current exhaust gas value is better than the original exhaust gas value stored in the performance graph of the data memory,
g) continue iteration steps and adjust electromagnetic valves (7),
h) check whether further iteration steps shall follow,
i) check whether the actuation parameters of all electromagnetic valves (7) have been gathered in the data memory, in the negative: select next electromagnetic valve (7) and continue operation in step b).

2. Method as claimed in claim 1,
**characterized in that** the adaptation of all electromagnetic valves (7) is carried out in dependence on the cylinder-selective exhaust emissions of the internal combustion engine.

## Revendications

1. Procédé d'exploitation d'un moteur à combustion interne à plusieurs cylindres dont les soupapes d'échange des gaz (5) sont réglables de manière variable, en ce qui concerne la caractéristique d'ouverture des soupapes, soit directement de façon électromagnétique, soit au moyen d'un cylindre d'actionnement de soupape électro-hydraulique, comportant plusieurs soupapes électromagnétiques (7), les soupapes électromagnétiques (7) étant mises en oeuvre, pour égaliser toutes les soupapes d'échange des gaz (5), sur une caractéristique souhaitée d'ouverture des soupapes pendant le fonctionnement du moteur à combustion interne, de façon sélective pour les cylindres, au moyen de tensions de commande et/ou de courants de commande (I1, I2, I3) variables, **caractérisé en ce que** l'égalisation de la caractéristique d'ouverture des soupapes de toutes les soupapes d'échange des gaz (5) s'effectue dans une mémoire de données d'un appareil de commande du moteur, et ce par les étapes suivantes du procédé :
a) initialisation du nombre de soupapes électromagnétiques (7) et/ou de soupapes d'injection (20) de tous les cylindres du moteur,
b) initialisation de la valeur des gaz d'échappement avec le degré maximal d'émission ainsi que définition du nombre de pas d'itération et de la largeur des pas d'itération,
c) vérification du respect de la vitesse de rotation prédéfinie du moteur, en particulier de la vitesse de rotation du moteur en cas de forte teneur en gaz d'échappement, pour laquelle on doit s'attendre à une dispersion inadmissible, sélective des cylindres, des valeurs des gaz d'échappement, sinon l'étape c) doit être répétée,
d) enregistrement de la valeur valable à l'instant et stabilisée des gaz d'échappement, dans la mémoire de données,
e) comparaison de la valeur actuelle des gaz d'échappement à la valeur des gaz d'échappement mémorisée auparavant dans le champ caractéristique de la mémoire de données,
f) mémorisation de la valeur actuelle des gaz d'échappement dans la mémoire de données, éventuellement en fonction de la vitesse de rotation du moteur, dans la mesure où la valeur actuelle des gaz d'échappement est meilleure que la valeur des gaz d'échappement initiale, enregistrée dans le champ caractéristique de la mémoire de données,
g) poursuivre les pas d'itération et régler les soupapes électromagnétiques (7),
h) vérifier si d'autres pas d'itération doivent suivre,
i) vérifier si les paramètres de commande de toutes les soupapes électromagnétiques (7) ont été déterminés dans la mémoire de données, sinon sélectionner la soupape électromagnétique (7) suivante et poursuivre l'opération à l'étape b).

2. Procédé selon la revendication 1, **caractérisé en ce que** l'égalisation de toutes les soupapes électromagnétiques (7) s'effectue en fonction des émissions de gaz d'échappement, sélectives des cylindres, du moteur à combustion interne.
